# FASCICULE DE BREVET EUROPEEN

(11) **EP 3 679 289 B1**
(45) Date de publication et mention de la délivrance du brevet: **01.09.2021**
(21) Numéro de dépôt: 18774093.1
(22) Date de dépôt: 03.09.2018
(51) Int. Cl.: F17C 3/02

(54) **CUVE ÉTANCHE ET THERMIQUEMENT ISOLANTE À ÉLÉMENT DE REMPLISSAGE ANTI-CONVECTIF**
ABGEDICHTETER UND WÄRMEISOLIERENDER TANK MIT ANTIKONVEKTIVEM FÜLLELEMENT
SEALED AND THERMALLY INSULATING TANK WITH ANTI-CONVECTIVE FILLING ELEMENT

(30) Priorité: 04.09.2017 FR 1770930
(43) Date de publication de la demande: 15.07.2020
(73) Titulaire: Gaztransport et Technigaz, 78470 Saint Rémy les Chevreuse (FR)
(72) Inventeur: JEAN, Pierre, 78470 Saint Remy Les Chevreuse (FR); DELETRE, Bruno, 78470 Saint Remy Les Chevreuse (FR); CHAPOT, Karim, 78470 Saint Remy Les Chevreuse (FR); PRUNIER, Raphaël, 78470 Saint Remy Les Chevreuse (FR)
(74) Mandataire: Loyer & Abello
(86) Numéro de dépôt international: PCT/FR2018/052149
(87) Numéro de publication internationale: WO 2019/043347

(56) Documents cités:
- WO-A1-2008/075923
- KR-A- 20160 015 437
- KR-A- 20160 015 438

## Description

### Domaine technique

L'invention se rapporte au domaine des cuves, étanches et thermiquement isolantes, à membranes, pour le stockage et/ou le transport de fluide, tel qu'un fluide cryogénique.

Des cuves étanches et thermiquement isolantes à membranes sont notamment employées pour le stockage de gaz naturel liquéfié (GNL), qui est stocké, à pression atmosphérique, à environ -162°C. Ces cuves peuvent être installées à terre ou sur un ouvrage flottant. Dans le cas d'un ouvrage flottant, la cuve peut être destinée au transport de gaz naturel liquéfié ou à recevoir du gaz naturel liquéfié servant de carburant pour la propulsion de l'ouvrage flottant.

### Arrière-plan technologique

Dans l'état de la technique, il est connu des cuves étanches et thermiquement isolantes pour le stockage de gaz naturel liquéfié, intégrées dans une structure porteuse, telle que la double coque d'un navire destiné au transport de gaz naturel liquéfié. Généralement, de telles cuves comportent une structure multicouche présentant successivement, dans le sens de l'épaisseur, depuis l'extérieur vers l'intérieur de la cuve, une barrière d'isolation thermique secondaire retenue à la structure porteuse, une membrane d'étanchéité secondaire reposant contre la barrière d'isolation thermique secondaire, une barrière d'isolation thermique primaire reposant contre la membrane d'étanchéité secondaire et une membrane d'étanchéité primaire reposant contre la barrière d'isolation thermique primaire et destinée à être en contact avec le gaz naturel liquéfié contenu dans la cuve.

Le document WO2016/046487 décrit une barrière d'isolation thermique secondaire et une barrière d'isolation thermique primaire formées de panneaux isolants juxtaposés. Dans ce document WO2016/046487, la membrane d'étanchéité secondaire est constituée d'une pluralité de tôles métalliques comportant des ondulations faisant saillie vers l'extérieur de la cuve et permettant ainsi à la membrane d'étanchéité secondaire de se déformer sous l'effet des sollicitations thermiques et mécaniques générées par le fluide emmagasiné dans la cuve. Une face interne des panneaux isolants de la barrière d'isolation thermique secondaire présente des rainures recevant les ondulations des tôles métalliques ondulées de la membrane étanche secondaire. Ces ondulations et ces rainures forment un maillage de canaux se développant le long des parois de la cuve.

KR 2016 0015438 A divulgue une cuve selon le préambule de la revendication 1.

### Résumé

Une idée à la base de l'invention est de proposer une cuve étanche et thermiquement isolante à membrane d'étanchéité comportant des ondulations dans laquelle les phénomènes de convection sont réduits. En particulier, une idée à la base de l'invention est de fournir une cuve étanche et thermiquement isolante limitant la présence de canaux de circulation continus dans les barrières d'isolation thermique afin de limiter les phénomènes de convection naturelle dans lesdites barrières d'isolation thermique.

Selon un mode de réalisation, l'invention fournit une cuve étanche et thermiquement isolante de stockage d'un fluide, dans laquelle une paroi de cuve comporte, successivement dans une direction d'épaisseur, une barrière d'isolation thermique secondaire comportant une pluralité d'éléments isolants secondaires juxtaposés, les éléments isolants secondaires étant retenus contre une paroi porteuse, par exemple par des organes de retenue secondaires, une membrane d'étanchéité secondaire portée par les éléments isolants secondaires de la barrière d'isolation thermique secondaire, une barrière d'isolation thermique primaire comportant une pluralité d'éléments isolants primaires juxtaposés, les éléments isolants primaires étant retenus contre la membrane d'étanchéité secondaire, par exemple par des organes de retenue primaires, et une membrane d'étanchéité primaire portée par la barrière d'isolation thermique primaire et destinée à être en contact avec le fluide cryogénique contenu dans la cuve,
dans laquelle la membrane d'étanchéité secondaire est une membrane métallique ondulée comportant une série d'ondulations parallèles formant des canaux, notamment des canaux de grande longueur selon les dimensions de la cuve, et des portions planes situées entre lesdites ondulations, les éléments isolants primaires présentant une face externe, ladite face externe pouvant être plane, recouvrant les portions planes de la membrane d'étanchéité secondaire, les éléments isolants secondaires présentant une face interne, pouvant être plane, supportant les portions planes de la membrane d'étanchéité secondaire, des éléments de remplissage anti-convectifs étant disposés dans des ondulations de la membrane d'étanchéité secondaire pour créer une perte de charge dans lesdits canaux.

Grâce à ces caractéristiques, il est possible de limiter les phénomènes de convection le long des ondulations de la membrane d'étanchéité secondaire, en particulier dans les parois de cuve qui présentent une orientation verticale ou oblique dans le champ de gravité, dans lesquelles un gradient de température entre la partie haute et la partie basse de la paroi est susceptible de favoriser un tel phénomène.

Selon un mode de réalisation, les ondulations de la membrane d'étanchéité secondaire font saillie vers l'extérieur de la cuve en direction de la structure porteuse.

Selon un mode de réalisation, les éléments de remplissage anti-convectifs disposés dans les ondulations de la membrane d'étanchéité secondaire sont recouverts par la face externe des éléments isolants primaires.

Selon un mode de réalisation, les éléments de remplissage anti-convectifs disposés dans les ondulations de la membrane d'étanchéité secondaire sont fixés à la face externe des éléments isolants primaires.

Selon un mode de réalisation, les éléments de remplissage anti-convectifs disposés dans les ondulations de la membrane d'étanchéité secondaire sont fixés, par exemple collés, à la membrane d'étanchéité secondaire.

Selon un mode de réalisation, les éléments isolants secondaires présentent des rainures creusées dans la face interne pour recevoir des ondulations de la membrane d'étanchéité secondaire, des éléments de remplissage anti-convectifs complémentaires étant disposés dans lesdites rainures entre la membrane d'étanchéité secondaire et les éléments isolants secondaires pour créer une perte de charge dans une portion restante desdites rainures située autour des ondulations de la membrane d'étanchéité secondaire.

Selon un mode de réalisation, les ondulations de la membrane d'étanchéité secondaire font saillie vers l'intérieur de la cuve.

Selon un mode de réalisation, les éléments de remplissage anti-convectifs disposés dans les ondulations de la membrane d'étanchéité secondaire sont supportés par la face interne des éléments isolants secondaires.

Selon un mode de réalisation, les éléments isolants primaires présentent des rainures creusées dans la face externe pour recevoir des ondulations de la membrane d'étanchéité secondaire, des éléments de remplissage anti-convectifs complémentaires étant disposés dans lesdites rainures entre la membrane d'étanchéité secondaire et les éléments isolants primaires pour créer une perte de charge dans une portion restante desdites rainures située autour des ondulations de la membrane d'étanchéité secondaire.

Selon un mode de réalisation, la membrane d'étanchéité primaire est une membrane métallique ondulée comportant une série d'ondulations parallèles formant de canaux, notamment des canaux de grande longueur selon les dimensions de la cuve, et des portions planes situées entre lesdites ondulations, les éléments isolants primaires présentant une face interne supportant les portions planes de la membrane d'étanchéité primaire.

Selon un mode de réalisation, les ondulations de la membrane d'étanchéité primaire font saillie vers l'extérieur de la cuve en direction de la structure porteuse.

Selon un mode de réalisation, les éléments isolants primaires présentent des rainures creusées dans la face interne pour recevoir des ondulations de la membrane d'étanchéité primaire, des éléments de remplissage anti-convectifs complémentaires étant disposés dans lesdites rainures entre la membrane d'étanchéité primaire et les éléments isolants primaires pour créer une perte de charge dans une portion restante desdites rainures située autour des ondulations de la membrane d'étanchéité primaire.

Selon un mode de réalisation, les éléments de remplissage anti-convectifs comportent une pièce de remplissage allongée disposée dans une ondulation de la membrane d'étanchéité secondaire, et/ou de la membrane d'étanchéité primaire, la pièce de remplissage allongée présentant une forme de section qui remplit au moins 80% la section de l'ondulation dans l'état assemblé de la cuve, et par exemple toute la section de l'ondulation. La pièce de remplissage allongée peut présenter de nombreuses formes de section. Par exemples, la pièce de remplissage allongée peut présenter une forme de section complémentaire de la forme de section de l'ondulation ou encore une forme de section circulaire, elliptique ou autre.

Selon un mode de réalisation, la pièce de remplissage disposée dans une ondulation comporte des rainures parallèles orientées transversalement à la longueur de la pièce de remplissage et distribuées le long de la longueur de la pièce de remplissage.

Selon un mode de réalisation, la membrane d'étanchéité secondaire, et/ou la membrane d'étanchéité primaire, comporte une première série d'ondulations parallèles et une deuxième série d'ondulations parallèles qui est transverse à la première série d'ondulations et qui coupe la première série d'ondulations au niveau de zones de nœud, les éléments de remplissage anti-convectifs comportant des pièces de nœud disposées dans des zones de nœud de la membrane d'étanchéité secondaire, et/ou la membrane d'étanchéité primaire.

Selon un mode de réalisation, un élément de remplissage anti-convectif ou un élément de remplissage anti-convectif complémentaire est réalisé en polystyrène expansé ou en mousse polymère ou en laine de verre.

Selon un mode de réalisation, un élément de remplissage anti-convectif ou un élément de remplissage anti-convectif complémentaire est réalisé en matière synthétique souple ou en matière synthétique moulée.

Selon un mode de réalisation, au moins une ondulation de la membrane d'étanchéité secondaire dans laquelle est disposée un élément de remplissage anti-convectif est agencée au droit d'un élément isolant primaire et à distance d'éléments isolants primaires adjacents audit élément isolant primaire.

Selon un mode de réalisation, la membrane d'étanchéité secondaire et/ou la membrane d'étanchéité primaire comporte une pluralité de plaques métalliques ondulées. Selon un mode de réalisation, chaque plaque métallique ondulée de la membrane d'étanchéité secondaire comporte une ou plusieurs ondulations de la série d'ondulations.

Selon un mode de réalisation, une plaque métallique ondulée de la membrane d'étanchéité secondaire est portée par au moins deux éléments isolants secondaires adjacents.

Selon un mode de réalisation, la membrane d'étanchéité secondaire et/ou la membrane d'étanchéité primaire présente une épaisseur comprise entre 0.7mm et 1.2mm de manière à présenter une rigidité ne permettant pas la déformation des ondulations sous l'effet de son propre poids.

Une telle cuve peut faire partie d'une installation de stockage terrestre, par exemple pour stocker du GNL ou être installée dans une structure flottante, côtière ou en eau profonde, notamment un navire méthanier, méthanier, une unité flottante de stockage et de regazéification (FSRU), une unité flottante de production et de stockage déporté (FPSO) et autres.

Selon un mode de réalisation, un navire pour le transport d'un produit liquide froid comporte une double coque et une cuve précitée disposée dans la double coque.

Selon un mode de réalisation, l'invention fournit aussi un procédé de chargement ou déchargement d'un tel navire, dans lequel on achemine un fluide à travers des canalisations isolées depuis ou vers une installation de stockage flottante ou terrestre vers ou depuis la cuve du navire.

Selon un mode de réalisation, l'invention fournit aussi un système de transfert pour un fluide, le système comportant le navire précité, des canalisations isolées agencées de manière à relier la cuve installée dans la coque du navire à une installation de stockage flottante ou terrestre et une pompe pour entrainer un fluide à travers les canalisations isolées depuis ou vers l'installation de stockage flottante ou terrestre vers ou depuis la cuve du navire.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
- **La** **figure 1** est une vue en perspective, écorchée, d'une paroi de cuve étanche et thermiquement isolante de stockage d'un fluide ;
- **La** **figure 2** est une vue partielle en perspective de la section II-II de la figure 1 illustrant un premier mode de réalisation de l'invention ;
- **La** **figure 3** est une vue en perspective schématique de dessous d'un panneau isolant de la barrière d'isolation thermique primaire selon une variante de réalisation du premier mode de réalisation de l'invention ;
- **La** **figure 4** est une vue partielle en perspective de la section II-II de la figure 1 illustrant un deuxième mode de réalisation de l'invention ;
- **La** **figure 5** est une vue en perspective schématique d'un exemple de barreau de remplissage ;
- **La** **figure 6** est une vue en coupe illustrant le deuxième mode de réalisation de l'invention selon la coupe III-III de la figure 1 ;
- **La** **figure 7** représente une vue en coupe d'une paroi de cuve étanche et thermiquement isolante selon un troisième mode de réalisation de l'invention.
- **La** **figure 8** est une représentation schématique écorchée d'une cuve de navire méthanier et d'un terminal de chargement/déchargement de cette cuve.

### Description détaillée de modes de réalisation

Par convention, les termes «externe » et « interne » sont utilisés pour définir la position relative d'un élément par rapport à un autre, par référence à l'intérieur et à l'extérieur de la cuve.

Sur la figure 1, on a représenté la structure multicouche d'une paroi de cuve étanche et thermiquement isolante de stockage d'un fluide.

Une telle paroi de cuve comporte, depuis l'extérieur vers l'intérieur de la cuve, une barrière d'isolation thermique secondaire 1 comportant des panneaux isolants secondaires 2 juxtaposés et ancrés à une structure porteuse 3 par des organes de retenue secondaires (non représentés), par exemple des goujons soudés à la structure porteuse 3, une membrane d'étanchéité secondaire 4 portée par les panneaux isolants secondaires 2 de la barrière d'isolation thermique secondaire 1, une barrière d'isolation thermique primaire 5 comportant des panneaux isolants primaires 6 juxtaposés et ancrés aux panneaux isolants secondaires 2 de la barrière d'isolation thermique secondaire 1 par des organes de retenue primaires 19 et une membrane d'étanchéité primaire 7, portée par les panneaux isolants primaires 6 de la barrière d'isolation thermique primaire 5 et destinée à être en contact avec le fluide cryogénique contenu dans la cuve.

La structure porteuse 3 peut notamment être une tôle métallique autoporteuse ou, plus généralement, tout type de cloison rigide présentant des propriétés mécaniques appropriées. La structure porteuse 3 peut notamment être formée par la coque ou la double coque d'un navire. La structure porteuse 3 comporte une pluralité de parois définissant la forme générale de la cuve, habituellement une forme polyédrique.

Les panneaux isolants secondaires 2 présentent sensiblement une forme de parallélépipède rectangle. Les panneaux isolants secondaires 2 comportent chacun une couche de garniture isolante 9, par exemple une mousse polymère isolante 9, prise en sandwich entre une plaque rigide interne 10 et une plaque rigide externe 11. Les plaques rigides, interne 10 et externe 11, sont, par exemple, des plaques de bois contreplaqué collées sur ladite couche de mousse polymère isolante 9. La mousse polymère isolante peut notamment être une mousse à base de polyuréthanne. La mousse polymère est avantageusement renforcée par des fibres de verre contribuant à réduire sa contraction thermique.

Les panneaux isolants secondaires 2 sont juxtaposés selon des rangées parallèles et séparés les uns des autres par des interstices 12 garantissant un jeu fonctionnel de montage. Les interstices 12 sont comblés avec une garniture calorifuge 13, représentée sur les figures 1 et 7, telle que de la laine de verre, de la laine de roche ou de la mousse synthétique souple à cellules ouvertes par exemple. La garniture calorifuge 13 est avantageusement réalisée dans un matériau poreux de sorte à permettre une circulation de gaz dans les interstices 12 entre les panneaux isolants secondaires 2, par exemple une circulation de gaz inerte, tel que de l'azote, au sein de la barrière d'isolation thermique secondaire 1 de sorte à la maintenir sous atmosphère inerte et ainsi éviter que du gaz combustible se trouve dans une plage de concentration explosive et/ou afin de placer la barrière d'isolation thermique secondaire 1 en dépression afin d'augmenter son pouvoir isolant. Cette circulation de gaz est aussi importante pour faciliter la détection des éventuelles fuites de gaz combustible. Les interstices 12 présentent par exemple, une largeur de l'ordre de 30 mm.

La plaque interne 10 présente deux séries de rainures 14, 15, perpendiculaires l'une à l'autre, de sorte à former un réseau de rainures. Chacune des séries de rainures 14, 15 est parallèle à deux côtés opposés des panneaux isolants secondaires 2. Les rainures 14, 15 sont destinées à la réception d'ondulations 25, 26, faisant saillie vers l'extérieur de la cuve, formées sur des tôles métalliques 24 de la membrane d'étanchéité secondaire 4. Dans le mode de réalisation représenté sur la figure 1, la plaque interne 10 comporte trois rainures 14 s'étendant selon la direction longitudinale du panneau isolant secondaire 2 et neuf rainures 15 s'étendant selon la direction transversale du panneau isolant secondaire 2.

Par ailleurs, la plaque interne 10 est équipée de platines métalliques 17, 18 pour l'ancrage du bord des tôles métalliques ondulées 24 de la membrane d'étanchéité secondaire 4 sur les panneaux isolants secondaires 2. Les platines métalliques 17, 18 s'étendent selon deux directions perpendiculaires qui sont chacune parallèles à deux côtés opposés des panneaux isolants secondaires 2. Les platines métalliques 17, 18 sont fixées sur la plaque interne 10 du panneau isolant secondaire 2, par des vis, des rivets ou des agrafes, par exemple. Les platines métalliques 17, 18 sont mises en place dans des évidements ménagés dans la plaque interne 10 de telle sorte que la surface interne des platines métalliques 17, 18 affleure la surface interne de la plaque interne 10. La plaque interne 10 présente une surface interne qui est sensiblement plane, hors des éventuelles zones singulières telles que les rainures 14, 15 ou les lamages permettant de loger les platines métalliques 17, 18.

La plaque interne 10 est également équipée de goujons filetés 19 faisant saillie vers l'intérieur de la cuve, et destinés à assurer la fixation de la barrière d'isolation thermique primaire 5 sur les panneaux isolants secondaires 2 de la barrière d'isolation thermique secondaire 1. Les goujons métalliques 19 passent au travers d'orifices ménagés dans les platines métalliques 17.

La membrane d'étanchéité secondaire 4 comporte une pluralité de tôles métalliques ondulées 24 ayant chacune une forme sensiblement rectangulaire. Les tôles métalliques ondulées 24 sont disposées de manière décalée par rapport aux panneaux isolants secondaires 2 de la barrière d'isolation thermique secondaire 1 de telle sorte que chacune desdites tôles métalliques ondulées 24 s'étende conjointement sur quatre panneaux isolants secondaires 2 adjacents.

Chaque tôle métallique ondulée 24 présente une première série d'ondulations 25 parallèles s'étendant selon une première direction et une seconde série d'ondulations 26 parallèles s'étendant selon une seconde direction. Les directions des séries d'ondulations 25, 26 sont perpendiculaires. Chacune des séries d'ondulations 25, 26 est parallèle à deux bords opposés de la tôle métallique ondulée 24. Les ondulations 25, 26 font saillie vers l'extérieur de la cuve, c'est-à-dire en direction de la structure porteuse 3. La tôle métallique ondulée 24 comporte entre les ondulations 25, 26 une pluralité de surfaces planes. Au niveau de chaque croisement entre deux ondulations 25, 26 la tôle métallique 24 comporte une zone de nœud 27.

Les ondulations 25, 26 des tôles métalliques ondulées 24 sont logées dans les rainures 14, 15 ménagées dans la plaque interne 10 des panneaux isolants secondaires 2. Les tôles métalliques ondulées 24 adjacentes sont soudées entre elles à recouvrement. L'ancrage des tôles métalliques ondulées 24 sur les platines métalliques 17, 18 est réalisé par des soudures de pointage.

Les tôles métalliques ondulées 24 sont, par exemple, réalisées en Invar® : c'est-à-dire un alliage de fer et de nickel dont le coefficient de dilatation est typiquement compris entre 1,2.10⁻⁶ et 2.10⁻⁶ K⁻¹, ou dans un alliage de fer à forte teneur en manganèse dont le coefficient de dilatation est typiquement de l'ordre de 7.10⁻⁶ K⁻¹. De manière alternative, les tôles métalliques ondulées 24 peuvent également être réalisées en acier inoxydable ou en aluminium.

La barrière d'isolation thermique primaire 5 comporte une pluralité de panneaux isolants primaires 6 de forme sensiblement parallélépipédique rectangle. Les panneaux isolants primaires 6 sont ici décalés par rapport aux panneaux isolants secondaires 2 de la barrière d'isolation thermique secondaire 1 de telle sorte que chaque panneau isolant primaire 6 s'étende sur quatre panneaux isolants secondaires 2 de la barrière d'isolation thermique secondaire 1. Les panneaux isolants primaires 6 adjacents sont espacés d'un espace 8 garantissant un jeu fonctionnel de montage desdits panneaux isolants primaires 6. Cependant, cet espace 8 est réduit par rapport à l'interstice 12 entre deux panneaux isolants secondaires 2 adjacents de la barrière d'isolation thermique secondaire 1. Ainsi, l'espace 8 séparant deux panneaux isolants primaires 6 de la barrière d'isolation thermique primaire 5 est de l'ordre de 4mm plus ou moins 3mm.

Les panneaux isolants primaires 6 comportent une structure analogue aux panneaux isolants secondaires 2 de la barrière d'isolation thermique secondaire 1, à savoir une structure sandwich constituée d'une couche de garniture isolante telle qu'une couche de mousse polymère isolante 29 prise en sandwich entre deux plaques rigides, interne 30 et externe 31, par exemple en bois contreplaqué. La plaque interne 30 d'un panneau isolant primaire 6 est équipée de platines métalliques 32, 33 pour l'ancrage de tôles métalliques ondulées 39 de la membrane d'étanchéité primaire 7 de façon analogue aux platines métalliques 17, 18 permettant l'ancrage des tôles métalliques ondulées 24 de la membrane d'étanchéité secondaire 4. De même, les plaques interne 30 et externe 31 sont de préférence planes, hors des éventuelles zones singulières.

La membrane d'étanchéité primaire 7 est obtenue par assemblage d'une pluralité de tôles métalliques ondulées 39 analogues aux tôles métalliques ondulées 24 de la membrane d'étanchéité secondaire 4. Chaque tôle métallique ondulée 39 comporte deux séries d'ondulations 40 perpendiculaires entre elles. Les ondulations 40 de chacune desdites séries d'ondulations 40 sont parallèles à un coté respectif de la tôle métallique ondulée 39 correspondante. Dans le mode de réalisation illustré sur la figure 1, les ondulations 40 font saillie vers l'intérieur de la cuve. Les tôles métalliques ondulées 39 sont, par exemple, réalisées en acier inoxydable ou en aluminium.

D'autres détails et d'autres modes de réalisation, notamment sur les barrières d'isolations thermiques secondaire 1 et primaire 5, les organes d'ancrage des barrières thermiquement isolantes 1 et 5 et les membranes d'étanchéité 4 et 7, peuvent être trouvés dans le document WO2016/046487, le document WO2013004943 ou encore le document WO2014057221.

Dans une telle cuve, les ondulations 25, 26 de la membrane d'étanchéité secondaire 4 constituent un maillage de canaux de circulation. De tels canaux se développent de façon continue entre la membrane d'étanchéité secondaire 4 et la barrière d'isolation thermique primaire 5 dans toute la paroi de cuve. De tels canaux favorisent ainsi les mouvements de convection, en particulier sur les parois de cuves ayant une composante verticale importante telles que les parois de cuve transversales. Ce maillage de canaux continus peut générer des phénomènes de thermosiphon dans la barrière d'isolation thermique primaire 5. Un aspect de l'invention part de l'idée d'empêcher ces mouvements de convection dans les parois de la cuve.

La figure 2 représente une vue partielle en perspective de la section II-II de la figure 1 au niveau d'un croisement entre des ondulations 25, 26 de la membrane d'étanchéité secondaire 4 selon un premier mode de réalisation de l'invention.. Les éléments identiques ou remplissant la même fonction que ceux décrits ci-dessus présentent les même chiffres de référence.

Sur cette figure 2, seules deux ondulations 25 de la première série d'ondulations 25 et deux ondulations 26 de la deuxième série d'ondulations 26 sont illustrées, ces ondulations 25, 26 formant à leurs intersections des noeuds 27 de la membrane d'étanchéité secondaire 4. La description ci-dessous pour ces ondulations 25, 26 et noeuds 27 s'applique par analogie à toutes les ondulations 25, 26 et à tous les nœuds 27 de la membrane étanche secondaire 4.

Un aspect de l'invention part de l'idée de limiter la longueur des canaux formés par les ondulations 25, 26 de la membrane étanche secondaire 4. Selon le premier mode de réalisation de l'invention, des blocs de remplissage 16 de garniture isolante sont insérés dans un, certains, ou tous les noeuds 27 de la membrane d'étanchéité secondaire 4. Ces blocs de remplissage 16 sont disposés dans les noeuds 27 sur une face interne des tôles métalliques ondulées 24 afin d'être agencées entre la membrane d'étanchéité secondaire 4 et la barrière d'isolation thermique primaire 5. Sur la figure 2, un tel bloc de remplissage 16 est disposé dans chaque nœud 27 de la membrane d'étanchéité secondaire 4.

Un tel bloc de remplissage 16 prend la forme d'un bloc isolant en forme de croix se développant dans le nœud 27 dans lequel il est inséré et débordant dans des portions des rainures 25, 26 formant ledit nœud 27. En outre, un tel bloc de remplissage 16 présente une section de forme complémentaire aux formes du nœud 27 et des portions des rainures 25, 26 dans lesquelles ledit bloc de remplissage 16 est inséré. Dans ce premier mode de réalisation, les blocs de remplissage 16 sont insérés dans les nœuds 27 et les portions des ondulations 25, 26 correspondantes après l'installation de la membrane d'étanchéité secondaire 4 sur la barrière d'isolation thermique secondaire 1 et préalablement à l'installation des panneaux isolants primaires 6 sur la membrane d'étanchéité secondaire 4.

Le bloc de remplissage 16 peut être réalisé en tout matériau permettant une perte de charge dans les canaux formés par les ondulations 25, 26. Ainsi, les blocs de remplissage 16 peuvent être réalisés, par exemples, en mousse, en feutre, en laine de verre, en bois ou autres.

De préférence, les blocs de remplissage 16 sont formés dans une mousse souple permettant sa compression. Une telle mousse souple permet de dimensionner les blocs de remplissage 16 avec des dimensions légèrement supérieures aux dimensions des nœuds 27 et des portions des ondulations 25, 26 afin de loger les blocs de remplissage 16 dans lesdits nœuds 27 et portions des ondulations 25, 26 avec une légère compression desdits blocs de remplissage 16 afin d'épouser au plus près les formes du nœud 27.

En outre, les blocs de remplissage 16 sont de préférence réalisés dans une mousse à cellule ouverte. Une telle mousse à cellule ouverte permet de limiter le phénomène de convection en produisant une perte de charge dans les mouvements thermiques au sein des canaux formés par les ondulations 25, 26 tout en permettant la circulation de gaz tel qu'un gaz inerte au sein de la barrière d'isolation thermique primaire 5 comme expliqué ci-dessus pour le rembourrage 13.

Ainsi, les blocs de remplissage 16 forment des bouchons limitant la longueur des canaux formés par les ondulations 25, 26. Typiquement, chaque ondulation forme une pluralité de canaux discontinus formés chacun par une section de ladite ondulation 25, 26 comprise entre deux nœuds 27 successifs. De tels canaux limités aux sections des ondulations 25, 26 situées entre deux nœuds 27 adjacents ne permettent pas la création de phénomène de convection important et, en particulier, empêche la création d'un phénomène de thermosiphon.

Dans des modes de réalisation non représentés, des blocs de remplissage 16 sont agencés dans certains nœuds 27 seulement et non pas dans tous les nœuds 27. Ainsi, par exemple, de tels blocs de remplissage 16 sont disposés dans tous les nœuds 27 adjacents aux bords de la tôle métallique ondulée 24 formant lesdits nœuds 27. Dans un autre exemple, seuls un nœud 27 sur deux ou sur trois le long d'une ondulation 25 et/ou 26 est comblée par un bloc de remplissage 16.

La figure 3 est une vue en perspective schématique de dessous d'un panneau isolant primaire 6 de la barrière d'isolation thermique primaire 5 selon une variante de réalisation du premier mode de réalisation de l'invention. Les éléments identiques ou remplissant la même fonction que ceux décrits ci-dessus présentent les même chiffres de référence.

Dans cette variante du premier mode de réalisation de l'invention, les blocs de remplissage 16 sont formés par des plots 20 agencés sur une face externe de la plaque externe 31 des panneaux isolants primaire 6, c'est-à-dire sur la face des plaques externes 31 opposée à la couche de mousse polymère isolante 29 desdits panneaux 6. De tels plots 20 sont réalisés en toute matière adaptée telles que les matières citées ci-dessus pour la réalisation du bloc de remplissage 16 en forme de croix. Sur la figure 3, ces plots prennent la forme d'un bloc de mousse souple à cellule ouverte de forme cylindrique. De tels plots 20 sont fixés sur la plaque externe 31 par tout moyen adapté, par exemple par collage, agrafage, scotch double face ou autre. Cette étape de fixation des plots 20 sur les panneaux isolants primaire 6 peut ainsi avantageusement être réalisée lors de la fabrication desdits panneaux isolants primaire 6, c'est-à-dire préalablement à la fabrication de la cuve.

Les plots 20 sont agencés sur la plaque externe 31 de manière à être insérés dans les nœuds 27 lorsque les panneaux isolants primaire 6 sont positionnés sur la membrane d'étanchéité secondaire 4. Ainsi, la figure 3 illustre de manière schématique les ondulations 25, 26 formant un maillage 21 d'ondulations 25, 26 de la membrane d'étanchéité secondaire 4 sous la barrière d'isolation thermique primaire 5. Comme illustré sur la figure 3, les plots 20 sont agencés sur la plaque externe 31 de manière à être chacun situés au niveau d'un nœud 27 formé par le croisement d'ondulations 25 et 26 de la membrane d'étanchéité secondaire 4.

Ainsi, contrairement aux blocs de remplissage 16 sous forme de croix insérés dans les nœuds 27 préalablement à l'installation des panneaux isolants primaire 6 comme décrit ci-dessus en regard de la figure 2, cette variante du premier mode de réalisation ne nécessite pas d'étape d'installation des blocs de remplissage dans les nœuds 27, les plots étant directement insérés dans lesdits nœuds 27 lors du positionnement des panneaux isolants primaire 6 dans la cuve.

La figure 3 illustre quatre plots 20 devant chacun être insérés dans un nœud 27 respectif. Cependant, de façon analogue aux blocs de remplissage 16 et tel qu'expliqué ci-dessus, le nombre et l'agencement desdits plots 20 peut être modifié pour combler tous ou certains seulement des nœuds 27.

La figure 4 est une vue partielle en perspective de la section II-II de la figure 1 selon un deuxième mode de réalisation de l'invention. Les éléments identiques ou remplissant la même fonction que ceux décrits ci-dessus présentent les même chiffres de référence.

Ce deuxième mode de réalisation se différencie du premier mode de réalisation en ce que les sections des ondulations 25, 26 situées entre deux nœuds 27 successifs sont également comblées par une garniture calorifuge. Ainsi, en plus des blocs de remplissage 16 en forme de croix logés dans les nœuds 27, la cuve comporte des barreaux de remplissage 22 logés dans les sections des ondulations 25, 26 situées hors des nœuds 27. De tels barreaux de remplissage 22 peuvent être réalisés en matériaux tels que ceux décrits ci-dessus en regard des blocs de remplissage 16 en forme de croix. Avantageusement, les barreaux de 22 sont fabriqués dans un matériau permettant la circulation de gaz inerte dans les ondulations 25, 26 tout en générant une perte de charge dans des flux de circulation thermique au sein des ondulations 25, 26 évitant la création de thermosiphons par convection dans lesdites ondulations 25, 26.

De même, ces barreaux de remplissage 22 sont dimensionnés de manière à présenter de préférence une section de forme complémentaire aux sections des ondulations 25, 26 afin de d'obstruer les canaux formés par lesdites ondulations 25, 26. Ces barreaux de remplissage 22 peuvent également présenter d'autres formes, par exemple une forme circulaire de manière à être compressés par la plaque externe 31 du panneau isolant primaire 6 disposé au-dessus afin d'occuper une portion importante de la section de l'ondulation 25, 26 correspondante, par exemple au moins 80% de ladite ondulation 25, 26.

Ainsi, selon un mode de réalisation préférentiel illustré sur la figure 5, les barreaux de remplissage 22 sont réalisés sous la forme de barreaux de 5 à 15cm ayant une section correspondant à la section complète de l'ondulation 25, 26 dans laquelle ledit barreau est inséré. Ce barreau est avantageusement réalisé en Polystyrène extrudé de densité 8 à 30 kg/m^3. Idéalement, le barreau présente une sur-hauteur de 1 à 2/10e mm correspondant à un écrasement de mise en place et à une légère contraction thermique. Avantageusement, le barreau présente en outre un dentelage 49 de son profil afin que la perte de charge qu'il génère sous des vitesses d'écoulement croissantes soit importante mais que la perte de charge à basse vitesse soit limitée de manière à ne pas obstruer complètement la circulation de gaz dans les ondulations 25, 26.

La figure 6 illustre une vue en coupe d'une ondulation 25 de la membrane d'étanchéité secondaire 4 logée dans une rainure 14 d'un panneau isolant secondaire 2 de la barrière thermiquement isolante secondaire selon la coupe III-III de la figure 1 selon une variante de réalisation du deuxième mode de réalisation de l'invention tel que décrit en regard de la figure 4.. Les éléments identiques ou remplissant la même fonction que ceux décrits ci-dessus présentent les même chiffres de référence. Par ailleurs, la description ci-dessous en regard de la figure 6 pour une ondulation 25 logée dans une rainure 14 s'applique par analogie à une ou plusieurs autres rainures 14 et/ou 15.

Comme illustré sur la figure 6, la rainure 14 traverse intégralement l'épaisseur de la plaque interne 10 et débouche au niveau de la couche de mousse polymère isolante 9. La rainure 14 est dimensionnée de manière à ménager un jeu de positionnement de l'ondulation 25 logée dans ladite rainure 14 lorsque la tôle métallique ondulée 24 correspondante est installée sur le panneau d'isolation secondaire 2 comportant ladite rainure 14. Ce jeu doit également permettre les mouvements relatifs entre l'ondulation et les parois de la rainure 14 engendrés par les différences de contractions et dilatations.

Tout comme les ondulations 25, 26 constituer un maillage de canaux favorisant par convection la formation de thermosiphon dans la barrière d'isolation thermique primaire 5, les rainures 14, 15 forment un maillage dans la barrière d'isolation thermique secondaire 1 formant également un maillage de canaux pouvant être à l'origine d'un tel phénomène de thermosiphon par convection.

Pour éviter cela, la variante du deuxième mode de réalisation diffère de la variante décrite en regard de la figure 4 en ce qu'elle comporte, en plus des blocs de remplissage 16 dans les nœuds 27 et des barreaux de remplissage 22 dans les ondulations 25, 26, un troisième bloc de remplissage 23 disposé dans les rainures 14, 15 des plaques internes 10 des panneaux isolants secondaires 2.

Comme illustré sur la figure 6, ce troisième bloc de remplissage 23 est positionné dans la rainures 14 afin de générer une perte de charge dans la circulation du froid dans le maillage formé par les rainures 14, 15. Ce troisième bloc de remplissage 23 est analogue au bloc de remplissage 16 et au barreau de remplissage 22 et peut être réalisé en de nombreuses matières. De préférence, ce rembourrage est réalisé en mousse souple à cellules ouvertes pour ne pas empêcher la circulation de gaz inerte et/ou la détection de fuites dans la barrière d'isolation thermique secondaire 1. Ce troisième bloc de remplissage 23 est installé dans la rainure 14 préalablement à l'installation de la tôle métallique ondulée 24 correspondante.

De préférence ce troisième bloc de remplissage 23 est compressible et est compressé par l'ondulation 25 de la tôle métallique ondulée 24 afin de garantir sa bonne répartition dans l'ensemble de la rainure 14. En particulier, il est préférable d'utiliser pour ce troisième bloc de remplissage 23 des matériaux fortement déformables (Polystyrène Expansé à très basse densité (<10kg/m^3), mousse mélamine, mousse polyuréthane souple à basse densité) qui sont écrasés lors de la mise en place de la tôle métallique ondulée 24. Dans un autre mode de réalisation, le troisième bloc de remplissage est réalisé sous forme d'éléments modulables, en résine ou mousse polyuréthane rigide à basse densité par exemples, qui sont déposés dans la rainure 14 juste avant l'installation de la tôle métallique ondulée 24 dont l'ondulation doit être logée dans ladite rainure 14.

La figure 6 illustre l'utilisation du troisième bloc de remplissage 23 au niveau d'une ondulation 25 de la tôle métallique secondaire 24. Cependant, dans le cadre non illustré d'une membrane d'étanchéité primaire 7 présentant des ondulations sortantes 40, c'est-à-dire faisant saille vers l'extérieur de la cuve et logées dans des rainures correspondantes réalisées dans les plaques internes 31 des panneaux isolants primaires 6, le troisième bloc de remplissage 23 peut être utilisé de façon analogue pour combler des canaux formés par lesdites rainures réalisées dans la plaque interne 31 des panneaux isolants primaires 6

La figure 7 représente une vue en coupe d'une paroi de cuve étanche et thermiquement isolante selon un troisième mode de réalisation de l'invention. Les éléments identiques ou remplissant la même fonction que ceux décrits ci-dessus présentent les même chiffres de référence.

Ce troisième mode de réalisation se différencie du deuxième mode de réalisation en ce que les ondulations 25, 26 de la membrane d'étanchéité secondaire 4 ainsi que les ondulations 40 de la membrane d'étanchéité primaire 7 sont des ondulations rentrantes, c'est-à-dire faisant saillie vers l'intérieur de la cuve. Ainsi, les rainures 14, 15 logeant les ondulations 25, 26 de la membrane d'étanchéité secondaire 4 sont formées dans les plaques externes 30 des panneaux isolants primaires 6. En conséquence, le bloc de remplissage 16 et le barreau de remplissage 22 est agencé entre les tôles métalliques ondulées 24 et les plaques internes 10 des panneaux isolants secondaires 2. En outre, le troisième bloc de remplissage 23 est logé dans les rainures 14, 15 pratiquées dans les plaques externes 30 des panneaux isolants primaires 6 entre lesdits panneaux isolants primaires 6 et les ondulations 25, 26 de la membrane d'étanchéité secondaire 4.

En outre, comme illustré sur la figure 7, le bloc de remplissage 16 et le barreau de remplissage 22 peut également être positionné sous les ondulations 40 de la membrane d'étanchéité primaire 7, entre lesdites ondulations 40 et la plaque interne 31 desdits panneaux isolants primaires 6. Une garniture isolante 51 peut également être positionnée dans des puits réalisés aux coins des panneaux isolants primaires 6 permettant de loger les organes d'ancrages 19. Comme pour les modes de réalisations précédents, il est possible d'installer un bloc de remplissage dans tous ou certains seulement des nœuds et/ou des ondulations de la membrane d'étanchéité secondaire 4 et/ou primaire 7 et/ou des rainures logeant lesdites ondulations.

La forme de contour des panneaux isolants primaires 6 et panneaux isolants secondaires 2 décrits ci-dessus est généralement rectangulaire, mais d'autres formes de contour sont possibles, notamment des formes hexagonales pour couvrir des parois planes ou des formes de contour adaptées, éventuellement irrégulières, pour couvrir des zones spéciales de la cuve.

En référence à la figure 8, une vue écorchée d'un navire méthanier 70 montre une cuve étanche et isolée 71 de forme générale prismatique montée dans la double coque 72 du navire. La paroi de la cuve 71 comporte une membrane d'étanchéité primaire destinée à être en contact avec le GNL contenu dans la cuve, une membrane d'étanchéité secondaire agencée entre la membrane d'étanchéité primaire et la double coque 72 du navire, et deux barrières isolantes agencées respectivement entre la membrane d'étanchéité primaire et la membrane d'étanchéité secondaire et entre la membrane d'étanchéité secondaire et la double coque 72.

De manière connue en soi, des canalisations de chargement/déchargement 73 disposées sur le pont supérieur du navire peuvent être raccordées, au moyen de connecteurs appropriées, à un terminal maritime ou portuaire pour transférer une cargaison de GNL depuis ou vers la cuve 71.

La figure 8 représente un exemple de terminal maritime comportant un poste de chargement et de déchargement 75, une conduite sous-marine 76 et une installation à terre 77. Le poste de chargement et de déchargement 75 est une installation fixe off-shore comportant un bras mobile 74 et une tour 78 qui supporte le bras mobile 74. Le bras mobile 74 porte un faisceau de tuyaux flexibles isolés 79 pouvant se connecter aux canalisations de chargement/déchargement 73. Le bras mobile 74 orientable s'adapte à tous les gabarits de méthaniers. Une conduite de liaison non représentée s'étend à l'intérieur de la tour 78. Le poste de chargement et de déchargement 75 permet le chargement et le déchargement du méthanier 70 depuis ou vers l'installation à terre 77. Celle-ci comporte des cuves de stockage de gaz liquéfié 80 et des conduites de liaison 81 reliées par la conduite sous-marine 76 au poste de chargement ou de déchargement 75. La conduite sous-marine 76 permet le transfert du gaz liquéfié entre le poste de chargement ou de déchargement 75 et l'installation à terre 77 sur une grande distance, par exemple 5 km, ce qui permet de garder le navire méthanier 70 à grande distance de la côte pendant les opérations de chargement et de déchargement.

Pour engendrer la pression nécessaire au transfert du gaz liquéfié, on met en œuvre des pompes embarquées dans le navire 70 et/ou des pompes équipant l'installation à terre 77 et/ou des pompes équipant le poste de chargement et de déchargement 75.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention, telle que définie par les revendications.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication.

## Revendications

1. Cuve étanche et thermiquement isolante de stockage d'un fluide, dans laquelle une paroi de cuve comporte, successivement dans une direction d'épaisseur, une barrière d'isolation thermique secondaire (1) comportant une pluralité d'éléments isolants secondaires (2) juxtaposés, les éléments isolants secondaires (2) étant retenus contre une paroi porteuse (3), une membrane d'étanchéité secondaire (4) portée par les éléments isolants secondaires (2) de la barrière d'isolation thermique secondaire (1), une barrière d'isolation thermique primaire (5) comportant une pluralité d'éléments isolants primaires (6) juxtaposés, les éléments isolants primaires (6) étant retenus contre la membrane d'étanchéité secondaire (4), et une membrane d'étanchéité primaire (7) portée par la barrière d'isolation thermique primaire (5) et destinée à être en contact avec le fluide cryogénique contenu dans la cuve,
dans laquelle la membrane d'étanchéité secondaire (4) est une membrane métallique ondulée comportant une série d'ondulations (25, 26) parallèles formant des canaux et des portions planes situées entre lesdites ondulations (25, 26), les éléments isolants primaires (6) présentant une face externe recouvrant les portions planes de la membrane d'étanchéité secondaire (4), les éléments isolants secondaires (2) présentant une face interne supportant les portions planes de la membrane d'étanchéité secondaire (4),
**caractérisée en ce que** des éléments de remplissage anti-convectifs (16, 20, 22) sont disposés dans des ondulations (25, 26) de la membrane d'étanchéité secondaire (4) pour créer une perte de charge dans lesdits canaux.

2. Cuve selon la revendication 1, dans laquelle les ondulations (25, 26) de la membrane d'étanchéité secondaire (4) font saillie vers l'extérieur de la cuve en direction de la structure porteuse (3),
et dans laquelle les éléments de remplissage anti-convectifs (16, 20, 22) disposés dans les ondulations (25, 26) de la membrane d'étanchéité secondaire (4) sont recouverts par la face externe des éléments isolants primaires (6).

3. Cuve selon la revendication 2, dans laquelle les éléments de remplissage anti-convectifs (20) disposés dans les ondulations (25, 26) de la membrane d'étanchéité secondaire (4) sont fixés à la face externe des éléments isolants primaires (6).

4. Cuve selon la revendication 2, dans laquelle les éléments de remplissage anti-convectifs (16, 22) disposés dans les ondulations (25, 26) de la membrane d'étanchéité secondaire (4) sont fixés à la membrane d'étanchéité secondaire (4).

5. Cuve selon la revendication 2 à 4, dans laquelle les éléments isolants secondaires (2) présentent des rainures (14, 15) creusées dans la face interne pour recevoir des ondulations (25, 26) de la membrane d'étanchéité secondaire (4), des éléments de remplissage anti-convectifs complémentaires (23) étant disposés dans lesdites rainures (14, 15) entre la membrane d'étanchéité secondaire (4) et les éléments isolants secondaires (2) pour créer une perte de charge dans une portion restante desdites rainures (14, 15) située autour des ondulations (25, 26) de la membrane d'étanchéité secondaire (4).

6. Cuve selon la revendication 1, dans laquelle les ondulations (25, 26) de la membrane d'étanchéité secondaire (4) font saillie vers l'intérieur de la cuve,
et dans laquelle les éléments de remplissage anti-convectifs (16, 22) disposés dans les ondulations (25, 26) de la membrane d'étanchéité secondaire sont (4) supportés par la face interne des éléments isolants secondaires (2).

7. Cuve selon la revendication 6, dans laquelle les éléments isolants primaires (6) présentent des rainures (14, 15) creusées dans la face externe pour recevoir des ondulations (25, 26) de la membrane d'étanchéité secondaire (4), des éléments de remplissage anti-convectifs complémentaires (23) étant disposés dans lesdites rainures (14, 15) entre la membrane d'étanchéité secondaire (4) et les éléments isolants primaires (6) pour créer une perte de charge dans une portion restante desdites rainures (14, 15) située autour des ondulations (25, 26) de la membrane d'étanchéité secondaire (4).

8. Cuve selon l'une des revendications 1 à 7, dans laquelle la membrane d'étanchéité primaire (7) est une membrane métallique ondulée comportant une série d'ondulations (40) parallèles formant de canaux et des portions planes situées entre lesdites ondulations (40), les éléments isolants primaires (6) présentant une face interne supportant les portions planes de la membrane d'étanchéité primaire (7),
dans laquelle les ondulations (40) de la membrane d'étanchéité primaire (7) font saillie vers l'extérieur de la cuve en direction de la structure porteuse (3),
et dans laquelle les éléments isolants primaires (6) présentent des rainures creusées dans la face interne pour recevoir des ondulations (40) de la membrane d'étanchéité primaire (7), des éléments de remplissage anti-convectifs complémentaires étant disposés dans lesdites rainures entre la membrane d'étanchéité primaire (7) et les éléments isolants primaires (6) pour créer une perte de charge dans une portion restante desdites rainures située autour des ondulations (40) de la membrane d'étanchéité primaire (7).

9. Cuve selon l'une des revendications 1 à 8, dans laquelle les éléments de remplissage anti-convectifs comportent une pièce de remplissage allongée (22) disposée dans une ondulation (25, 26) de la membrane d'étanchéité secondaire (4), la pièce de remplissage allongée (22) présentant une forme de section qui remplit au moins 80% de la section de l'ondulation (25, 26).

10. Cuve selon la revendication 9, dans laquelle la pièce de remplissage (22) disposée dans une ondulation (25, 26) comporte des rainures (49) parallèles orientées transversalement à la longueur de la pièce de remplissage (22) et distribuées le long de la longueur de la pièce de remplissage (22).

11. Cuve selon l'une des revendications 1 à 10, dans laquelle la membrane d'étanchéité secondaire (4) comporte une première série d'ondulations parallèles (25) et une deuxième série d'ondulations parallèles (26) qui est transverse à la première série d'ondulations (25) et qui coupe la première série d'ondulations (25) au niveau de zones de nœud (27), les éléments de remplissage anti-convectifs comportant des pièces de nœud (16, 20) disposées dans des zones de nœud (27) de la membrane d'étanchéité secondaire (4).

12. Cuve selon l'une des revendications 1 à 11, dans laquelle un élément de remplissage anti-convectif (16, 20, 22) ou un élément de remplissage anti-convectif complémentaire (23) est réalisé en polystyrène expansé ou en mousse polymère ou en laine de verre.

13. Cuve selon l'une des revendications 1 à 12, dans laquelle un élément de remplissage anti-convectif (16, 20, 22) ou un élément de remplissage anti-convectif complémentaire (23) est réalisé en matière synthétique souple ou en matière synthétique moulée.

14. Navire (70) pour le transport d'un fluide, le navire comportant une double coque (72) et une cuve (71) selon l'une quelconque des revendications 1 à 13 disposée dans la double coque.

15. Système de transfert pour un fluide, le système comportant un navire (70) selon la revendication 14, des canalisations isolées (73, 79, 76, 81) agencées de manière à relier la cuve (71) installée dans la coque du navire à une installation de stockage flottante ou terrestre (77) et une pompe pour entrainer un fluide à travers les canalisations isolées depuis ou vers l'installation de stockage flottante ou terrestre vers ou depuis la cuve du navire.

16. Procédé de chargement ou déchargement d'un navire (70) selon la revendication 14, dans lequel on achemine un fluide à travers des canalisations isolées (73, 79, 76, 81) depuis ou vers une installation de stockage flottante ou terrestre (77) vers ou depuis la cuve du navire (71).

## Patentansprüche

1. Wärmeisolierendes und dichtes Gefäß zum Speichern einer Flüssigkeit, wobei eine Wand des Gefäßes in einer Richtung der Dicke aufeinanderfolgend umfasst, eine sekundäre wärmeisolierende Abdichtungssperre (1), welche eine Vielzahl von nebeneinanderliegenden sekundären isolierenden Elementen (2) umfasst, wobei die sekundären isolierenden Elemente (2) gegen eine Trägerwand (3) gehalten sind, eine sekundäre Abdichtungsmembran (4), welche von den sekundären isolierenden Elementen (2) der sekundären wärmeisolierenden Abdichtungssperre (1) gehalten sind, eine primäre wärmeisolierende Abdichtungssperre (5), welche eine Vielzahl von nebeneinanderliegenden primären isolierenden Elementen (6) umfasst, wobei die primären isolierenden Elemente (6) gegen die sekundäre Abdichtungsmembran gehalten sind, und eine primäre Abdichtungsmembran (7), welche von der primären wärmeisolierenden Abdichtungssperre (5) getragen ist und dazu bestimmt ist, mit der kryogenen Flüssigkeit, welche in dem Gefäß enthalten ist, in Kontakt zu treten,
wobei die sekundäre Abdichtungsmembran (4) eine gewellte Metallmembran ist, welche eine Serie von parallelen Wellen (25, 26), welche zwischen den Wellen (25, 26) angeordnete Rinnen und ebene Abschnitte bilden, umfasst, wobei die primären isolierenden Elemente (6) eine Außenseite aufweisen, welche die ebenen Abschnitte der sekundären Abdichtungsmembran (4) abdecken, wobei die sekundären isolierenden Elemente (2) eine Innenseite aufweisen, welche die ebenen Abschnitte der sekundären Abdichtungsmembran (4) stützen, **dadurch gekennzeichnet, dass** anti-konvektive Füllelemente (16, 20, 22) in den Wellen (25, 26) der sekundären Abdichtungsmembran (4) angeordnet sind, um einen Druckverlust in den Rinnen zu erzeugen.

2. Gefäß gemäß Anspruch 1, wobei die Wellen (25, 26) der sekundären Abdichtungsmembran (4) zum Äußeren des Gefäßes in Richtung der Haltestruktur (3) hin hervorstehen,
und wobei die anti-konvektiven Füllelemente (16, 20, 22), welche in den Wellen (25, 26) der sekundären Abdichtungsmembran (4) angeordnet sind, durch die Außenseite der primären isolierenden Elemente (6) abgedeckt sind.

3. Gefäß gemäß Anspruch 2, wobei die in den Wellen (25, 26) der sekundären Abdichtungsmembran (4) angeordneten anti-konvektiven Füllelemente (20) auf der Außenseite der primären isolierenden Elemente (6) angebracht sind.

4. Gefäß gemäß Anspruch 2, wobei die in den Wellen (25, 26) der sekundären Abdichtungsmembran (4) angeordneten anti-konvektiven Füllelemente (16, 22) an der sekundären Abdichtungsmembran (4) angebracht sind.

5. Gefäß gemäß Anspruch 2 bis 4, wobei die sekundären isolierenden Elemente (2) Vertiefungen (14, 15) aufweisen, welche in die Innenseite gegraben sind, um die Wellen (25, 26) der sekundären Abdichtungsmembran (4) aufnehmen zu können, wobei zusätzliche anti-konvektive Füllelemente (23) in den Vertiefungen (14, 15) zwischen der sekundären Abdichtungsmembran (4) und den sekundären isolierenden Elementen (2) angeordnet sind, um einen Druckverlust in einem verbleibenden Teil der um die Wellen (25, 26) der sekundären Abdichtungsmembran (4) angeordneten Vertiefungen (14, 15) zu erzeugen.

6. Gefäß gemäß Anspruch 1, wobei die Wellen (25, 26) der sekundären Abdichtungsmembran (4) zum Inneren des Gefäßes hin hervorstehen,
und wobei die in den Wellen (25, 26) der sekundären Abdichtungsmembran (4) angeordneten anti-konvektiven Füllelemente (16, 22) von der Innenseite der sekundären isolierenden Elemente (2) getragen sind.

7. Gefäß gemäß Anspruch 6, wobei die primären isolierenden Elemente (6) Vertiefungen aufweisen, welche in die Außenseite gegraben sind, um die Wellen (25, 26) der sekundären Abdichtungsmembran (4) aufzunehmen, wobei zusätzliche anti-konvektive Füllelemente (23) in den Vertiefungen (14, 15) zwischen der sekundären Abdichtungsmembran (4) und den primären isolierenden Elementen (6) angeordnet sind, um einen Druckverlust in einem verbleibenden Teil der um die Wellen (25, 26) der sekundären Abdichtungsmembran (4) angeordneten Vertiefungen (14, 15) zu erzeugen.

8. Gefäß gemäß einem der Ansprüche 1 bis 7, wobei die primäre Abdichtungsmembran (7) eine gewellte Metallmembran ist, welche eine Serie von parallelen Wellen (40), welche zwischen den Wellen (40) angeordnete Rinnen und ebene Abschnitte bilden, umfasst, wobei die primären isolierenden Elemente (6) eine Innenseite aufweisen, welche die ebenen Abschnitte der primären Abdichtungsmembran (7) tragen,
wobei die Wellen (40) der primären Abdichtungsmembran (7) zum Äußeren des Gefäßes in Richtung der Haltestruktur (3) hin hervorstehen,
und wobei die primären isolierenden Elemente (6) Vertiefungen aufweisen, welche in die Innenseite gegraben sind, um die Wellen (40) der primären Abdichtungsmembran (7) aufzunehmen, wobei zusätzliche anti-konvektive Füllelemente in den Vertiefungen zwischen der primären Abdichtungsmembran (7) und den primären isolierenden Elementen (6) angeordnet sind, um einen Druckverlust in einem verbleibenden Teil der um die Wellen (40) der primären Abdichtungsmembran (7) angeordneten Vertiefungen zu erzeugen.

9. Gefäß gemäß einem der Ansprüche 1 bis 8, wobei die anti-konvektiven Füllelemente ein längliches Füllstück (22) umfassen, welches in einer Welle (25, 26) der sekundären Abdichtungsmembran (4) angeordnet ist, wobei das längliche Füllstück (22) eine Querschnittsform aufweist, welche mindestens 80% des Querschnitts der Welle (25, 26) ausfüllt.

10. Gefäß gemäß Anspruch 9, wobei das in einer der Wellen (25, 26) angeordnete Füllstück (22) parallele Vertiefungen (49) umfasst, welche quer zur Länge des Füllstückes (22) ausgerichtet und entlang der Länge des Füllstückes (22) verteilt sind.

11. Gefäß gemäß einem der Ansprüche 1 bis 10, wobei die sekundäre Abdichtungsmembran (4) eine erste Serie von parallelen Wellen (25) und eine zweite Serie von parallelen Wellen (26), welche quer zur ersten Serie der Wellen (25) verläuft und die erste Serie der Wellen (25) auf Höhe von Knotenbereichen (27) kreuzt, umfasst, wobei die anti-konvektiven Füllelemente Knotenpunkte (16, 20), welche in den Knotenbereichen (27) der sekundären Abdichtungsmembran (4) angeordnet sind, umfasst.

12. Gefäß gemäß einem der Ansprüche 1 bis 11, wobei ein anti-konvektives Füllelement (16, 20, 22) oder ein zusätzliches anti-konvektives Füllelement (23) aus Polystyrolschaum oder aus Polymerschaum oder aus Glasfaserwolle besteht.

13. Gefäß gemäß einem der Ansprüche 1 bis 12, wobei ein anti-konvektives Füllelement (16, 20, 22) oder ein zusätzliches anti-konvektives Füllelement (23) aus flexiblen Kunststoffmaterial oder aus geformten Kunststoffmaterial besteht.

14. Schiff (70) zum Transport einer kalten Flüssigkeit, wobei das Schiff eine Doppelhülle (72) und ein in der Doppelhülle angeordnetes Gefäß (71) gemäß einem der Ansprüche 1 bis 13 umfasst.

15. Transfersystem für eine Flüssigkeit, wobei das System ein Schiff (70) gemäß Anspruch 14, isolierte Rohrleitungen (73,79, 76,81), welche so angeordnet sind, dass sie das in der Schiffshülle angeordnete Gefäß (71) mit einer schwimmenden oder erdverbundenen Speicheranlage (77) verbinden, und eine Pumpe umfasst, um eine Flüssigkeit durch isolierte Rohrleitungen von oder zu der schwimmenden oder erdverbundenen Speicheranlage zu oder von dem Gefäß des Schiffs zuleiten.

16. Verfahren zur Be- und Entladung eines Schiffes (70) gemäß Anspruch 12, wobei eine kalte Flüssigkeit von oder zu einer schwimmenden oder erdverbundenen Speicheranlage (77) zu oder von dem Gefäß des Schiffes (71) durch isolierte Rohrleitungen (73, 79, 76, 81) geleitet wird.

## Claims

1. A sealed and thermally insulating tank for storing a fluid, wherein a tank wall comprises, successively in a thickness direction, a secondary thermal insulation barrier (1) comprising a plurality of juxtaposed secondary insulating elements (2), the secondary insulating elements (2) being retained against a support wall (3), a secondary sealing membrane (4) supported by the secondary insulating elements (2) of the secondary thermal insulation barrier (1), a primary thermal insulation barrier (5) comprising a plurality of juxtaposed primary insulating elements (6), the primary insulating elements (6) being retained against the secondary sealing membrane (4), and a primary sealing membrane (7) supported by the primary thermal insulation barrier (5) and intended to be in contact with the cryogenic fluid contained in the tank,
wherein the secondary sealing membrane (4) is a corrugated metal membrane comprising a series of parallel corrugations (25, 26) forming channels and flat portions located between said corrugations (25, 26), the primary insulating elements (6) having an external face covering the flat portions of the secondary sealing membrane (4), the secondary insulating elements (2) having an internal face supporting the flat portions of the secondary sealing membrane (4),
**characterized in that** anti-convection filler elements (16, 20, 22) are disposed in the corrugations (25, 26) of the secondary sealing membrane (4) to generate a head loss in said channels.

2. The tank as claimed in claim 1, wherein the corrugations (25, 26) of the secondary sealing membrane (4) project toward the outside of the tank toward the support structure (3),
and wherein the anti-convection filler elements (16, 20, 22) disposed in the corrugations (25, 26) of the secondary sealing membrane (4) are covered by the external face of the primary insulating elements (6).

3. The tank as claimed in claim 2, wherein the anti-convection filler elements (20) disposed in the corrugations (25, 26) of the secondary sealing membrane (4) are fixed to the external face of the primary insulating elements (6).

4. The tank as claimed in claim 2, wherein the anti-convection filler elements (16, 22) disposed in the corrugations (25, 26) of the secondary sealing membrane (4) are fixed to the secondary sealing membrane (4).

5. The tank as claimed in claims 2 to 4, wherein the secondary insulating elements (2) have grooves (14, 15) hollowed out of the internal face for receiving the corrugations (25, 26) of the secondary sealing membrane (4), with additional anti-convection filler elements (23) being disposed in said grooves (14, 15) between the secondary sealing membrane (4) and the secondary insulating elements (2) to generate a head loss in a remaining portion of said grooves (14, 15) located around the corrugations (25, 26) of the secondary sealing membrane (4).

6. The tank as claimed in claim 1, wherein the corrugations (25, 26) of the secondary sealing membrane (4) project toward the inside of the tank, and wherein the anti-convection filler elements (16, 22) disposed in the corrugations (25, 26) of the secondary sealing membrane (4) are supported by the internal face of the secondary insulating elements (2).

7. The tank as claimed in claim 6, wherein the primary insulating elements (6) have grooves (14, 15) hollowed out of the external face for receiving the corrugations (25, 26) of the secondary sealing membrane (4), with additional anti-convection filler elements (23) being disposed in said grooves (14, 15) between the secondary sealing membrane (4) and the primary insulating elements (6) to generate a head loss in a remaining portion of said grooves (14, 15) located around the corrugations (25, 26) of the secondary sealing membrane (4).

8. The tank as claimed in one of claims 1 to 7, wherein the primary sealing membrane (7) is a corrugated metal membrane comprising a series of parallel corrugations (40) forming channels and flat portions located between said corrugations (40), with the primary insulating elements (6) having an internal face supporting the flat portions of the primary sealing membrane (7),
wherein the corrugations (40) of the primary sealing membrane (7) project toward the outside of the tank toward the support structure (3),
and wherein the primary insulating elements (6) have grooves hollowed out of the internal face for receiving the corrugations (40) of the primary sealing membrane (7), with additional anti-convection filler elements being disposed in said grooves between the primary sealing membrane (7) and the primary insulating elements (6) to generate a head loss in a remaining portion of said grooves located around the corrugations (40) of the primary sealing membrane (7).

9. The tank as claimed in one of claims 1 to 8, wherein the anti-convection filler elements comprise an elongated filler part (22) disposed in a corrugation (25, 26) of the secondary sealing membrane (4), the elongated filler part (22) having a section shape that fills at least 80% of the section of the corrugation (25, 26).

10. The tank as claimed in claim 9, wherein the filler part (22) disposed in a corrugation (25, 26) comprises parallel grooves (49) oriented transverse to the length of the filler part (22) and distributed along the length of the filler part (22).

11. The tank as claimed in one of claims 1 to 10, wherein the secondary sealing membrane (4) comprises a first series of parallel corrugations (25) and a second series of parallel corrugations (26), which is transverse to the first series of corrugations (25) and which intersects the first series of corrugations (25) at node zones (27), the anti-convection filler elements comprising node parts (16, 20) disposed in the node zones (27) of the secondary sealing membrane (4).

12. The tank as claimed in one of claims 1 to 11, wherein an anti-convection filler element (16, 20, 22) or an additional anti-convection filler element (23) is made of expanded polystyrene or of polymer foam or of glass wool.

13. The tank as claimed in one of claims 1 to 12, wherein an anti-convection filler element (16, 20, 22) or an additional anti-convection filler element (23) is made of flexible synthetic material or of molded synthetic material.

14. A vessel (70) for transporting a fluid, the vessel comprising a double hull (72) and a tank (71) as claimed in any one of claims 1 to 13 disposed in the double hull.

15. A transfer system for a fluid, the system comprising a vessel (70) as claimed in claim 14, insulated pipelines (73, 79, 76, 81) arranged so as to connect the tank (71) installed in the hull of the vessel to a floating or onshore storage installation (77), and a pump for conveying a fluid through the insulated pipelines, from or to the floating or onshore storage installation, to or from the tank of the vessel.

16. A method for loading or offloading a vessel (70) as claimed in claim 14, wherein a fluid is routed through insulated pipelines (73, 79, 76, 81), from or to a floating or onshore storage installation (77), to or from the tank of the vessel (71).
